# EUROPÄISCHE PATENTSCHRIFT

(11) **EP 0 875 129 B1**
(45) Veröffentlichungstag und Bekanntmachung des Hinweises auf die Patenterteilung: **12.01.2000**
(21) Anmeldenummer: 97947024.2
(22) Anmeldetag: 25.10.1997
(51) Int. Cl.: H05B 41/26

(54) **VORRICHTUNG ZUM BETREIBEN EINER GASENTLADUNGSLAMPE**
GAS DISCHARGE LAMP
LAMPE LUMINESCENTE A GAZ

(30) Priorität: 13.11.1996 DE 19646861
(43) Veröffentlichungstag der Anmeldung: 04.11.1998
(73) Patentinhaber: ROBERT BOSCH GMBH, 70442 Stuttgart (DE)
(72) Erfinder: PREIS, Karl-Heinrich, D-77830 Bühlertal (DE); KERN, Robert, D-77830 Bühlertal (DE)
(86) Internationale Anmeldenummer: DE9702486
(87) Internationale Veröffentlichungsnummer: WO9821920

(56) Entgegenhaltungen:
- DE-A- 4 218 647
- DE-C- 4 141 804

## Beschreibung

### Stand der Technik

Die Erfindung geht aus von einer Vorrichtung zum Betreiben einer Gasentladungslampe nach der Gattung des Hauptanspruchs. Aus der DE-OS 42 18 647 ist eine Hochspannungs-Entladungslampeneinrichtung bekannt. Hierbei wird die Ausgangsspannung des Aufwärts-Gleichspannungs-Wandlers der Hochspannungs-Entladungslampe mit abwechselnd umgeschalteten Polaritäten zugeführt. An der Gasentladungslampe liegt somit eine Spannung an, die rechteckförmig zwischen dem positiven und negativen Wert der Ausgangsspannung des Gleichspannungswandlers abwechselt. Bei einer gleichbleibenden Frequenz der Polaritätsumkehr ergibt sich somit ein Mittelwert der an der Gasentladungslampe anliegenden Spannung, der dem Bezugspotential entspricht. Ist die Gasentladungslampe in einem Gehäuse untergebracht, das ebenfalls auf diesem Bezugspotential liegt, stellt sich keine Potentialdifferenz ein, die schädliche Ionenwanderungen in der Lampe unterbindet.

In der DE-PS 41 41 804 ist zur Erzeugung einer Potentialdifferenz zwischen Gasentladungslampe und Umgebung ein Teil vorgesehen, das auf ein im Vergleich zur Gasentladungslampe positives Potential gelegt wird. Diese Anordnung ist jedoch mit zusätzlichem fertigungstechnischen Aufwand verbunden.

Der Erfindung liegt die Aufgabe zugrunde, eine Vorrichtung zum Betreiben einer Gasentladungslampe anzugeben, die eine hohe Lebensdauer der Gasentladungslampe ermöglicht.

Die Aufgabe wird durch die im unabhängigen Anspruch angegebenen Merkmale gelöst.

### Vorteile der Erfindung

Ein Gleichspannungswandler wandelt eine auf ein Bezugspotential bezogene Eingangsspannung in zwei vom Bezugspotential verschiedene Ausgangspotentiale um, die sich dadurch auszeichnen, daß ihre Beträge unterschiedlich groß sind. Ein solcher bipolarer Gleichspannungswandler weist einige spezifische Vorteile auf, die beispielsweise darin bestehen, daß aufgrund günstigerer Spannungsaufteilungen die Anforderungen an die elektronischen Bauteile abnehmen. So können Leistungsschalter oder Dioden geringerer Spannungsfestigkeit Verwendung finden. Darüber hinaus stellt sich bei wechselweiser Ansteuerung der Gasentladungslampe mit den beiden Ausgangspotentialen ein mittleres Potential ein, das von dem Bezugspotential abweicht. Die so entstehende Potentialdifferenz wirkt sich insofern positiv auf die Lebensdauer der Gasentladungslampe aus, als sie Wechselwirkungen der Gasionen mit dem Lampenkörper vermindert. Ionendiffusionen in den Lampenkörper lassen sich reduzieren.

Durch die in den abhängigen Ansprüchen aufgeführten Maßnahmen sind vorteilhafte Weiterbildungen möglich. Eine zweckmäßige Verbesserung sieht vor, daß eine erste Ausgangsspannung, die das erste Ausgangspotential auf das Bezugspotential bezieht, unterschiedliche Polarität besitzt wie eine zweite Ausgangsspannung, die das zweite Ausgangspotential auf das Bezugspotential bezieht. Bei gleichdauernder wechselweiser Ansteuerung der Gasentladungslampe stellt sich eine mittlere Ausgangsspannung ein, deren Wert vom Bezugspotential verschieden ist.

In einer Weiterbildung ist vorgesehen, daß die Gasentladungslampe in einem Gehäuse untergebracht wird, dessen Potential auf dem Bezugspotential liegt. Zwischen dem Gehäuse und der Gasentladungslampe wird somit eine Potentialdifferenz aufgebaut, die - wie bereits ausgeführt - Ionenwanderungen reduziert.

Bevorzugte Verwendung findet die Gasentladungslampe in einem Scheinwerfer eines Kraftfahrzeugs.

### Zeichnung

Es zeigen Figur 1 ein Blockschaltbild eines Ausführungsbeispiels sowie Figur 2 einen typischen Spannungsverlauf an einer Gasentladungslampe.

Eine auf ein Bezugspotential 12 bezogene Eingangsspannung 11 wird durch einen Gleichspannungswandler 10 in zwei Ausgangspotentiale umgewandelt, die an einer ersten Ausgangsklemme 21 und an einer zweiten Ausgangsklemme 22 abgegriffen werden können. Wird das erste Ausgangspotential an der ersten Ausgangsklemme 21 abgegriffen und auf das Bezugspotential 12 bezogen, so erhält man die erste Ausgangsspannung 23, das an der zweiten Ausgangsklemme 22 abgegriffene zweite Ausgangspotential auf das Bezugspotential 12 bezogen ergibt die zweite Ausgangsspannung 24. Die beiden Ausgangspotentiale werden einer Ansteuerschaltung 15 zugeführt, die wiederum eine Gasentladungslampe 16 versorgt.

Der zeitliche Verlauf einer Lampenspannung 26, wie er sich an der Gasentladungslampe 16 einstellen könnte, schwankt in zeitlich gleichbleibenden Abständen zwischen der ersten Ausgangsspannung 23 und der zweiten Ausgangsspannung 24. Hierbei stellt sich ein Mittelwert 25 dieser Lampenspannung 26 ein.

Die erfindungsgemäße Vorrichtung zum Betreiben einer Gasentladungslampe 16 arbeitet folgendermaßen:

Der Gleichspannungswandler 10 wandelt die auf das Bezugspotential 12 bezogene Eingangsspannung 11 in eine bipolare Ausgangsspannung um. Als Eingangsspannung 11 dient beispielsweise eine einer Batterie entnommene Gleichspannung. Als bipolarer Gleichspannungswandler 10 wird in diesem Zusammenhang ein Gleichspannungswandler 10 verstanden, der die auf das Bezugspotential 12 bezogene Eingangsspannung 11 in zwei Ausgangspotentiale umwandelt, die vom Bezugspotential 12 verschieden sind. Solche Gleichspannungswandler 10 sind aus der einschlägigen Fachliteratur bekannt. Eintakt-Sperrwandler oder Eintakt-Durchflußwandler können ebenso Verwendung finden wie beispielsweise Gegentakt-Wandler, bei denen eine transformatorische Potentialtrennung erfolgt. Neben einer transformatorischen Potentialtrennung könnte ein zweites vom Bezugspotential 12 verschiedenes Ausgangspotential auch dadurch erreicht werden, daß der primärseitig fließende Strom des Transformators über eine Diode und einem Glättungskondensator der ersten Ausgangsklemme 21, während der sekundärseitig fließende Strom der zweiten Ausgangsklemme 22 zugeführt wird.

Diese beiden vom Bezugspotential 12 verschiedenen Ausgangspotentiale bilden die Eingangsgrößen der Ansteuerschaltung 15. Diese sorgt dafür, daß der Gasentladungslampe 16 ein Wechselstrom zugeführt wird, da im Gleichstrom die Lebensdauer der Gasentladungslampe 16 stark beeinträchtigt würde. Die Ansteuerschaltung 15 kann beispielsweise aus einer H-Brücke bestehen, in deren Diagonale die Gasentladungslampe 16 liegt. Durch geeignete Ansteuerung der vier Leistungsschalter wird immer abwechselnd das erste und das zweite Ausgangspotential an die Anschlüsse der Gasentladungslampe 16 gelegt. Die Taktung im Ausführungsbeispiel erfolgt gleichbleibend. Dann ist gewährleistet, daß sich ein Mittelwert 25 einstellt, dessen Potential unterschiedlich ist zum Bezugspotential 12. Ebenso ist eine getaktete Umpolschaltung denkbar.

Die Ansteuerschaltung 15 bewirkt einen rechteckförmigen Verlauf der Lampenspannung 26 gemäß Figur 2. Die erste und zweite Ausgangsspannung 23, 24 liegen abwechselnd mit der gleichen Zeitdauer an der Gasentladungslampe 16 an. Der Mittelwert 25 ließe sich ebenso durch unterschiedliche Zeitdauern der Ansteuerung bezüglich des ersten und zweiten Ausgangspotentials realisieren. Damit erhöht sich jedoch der Aufwand für die Ansteuerung.

Die Gasentladungslampe 16 läßt sich insbesondere bei Kraftfahrzeugen einsetzen. Wird die Lampenfassung oder das Gehäuse der Gasentladungslampe 16 auf die Gerätemasse gelegt, so entsteht die gewünschte Potentialdifferenz. Der negative Mittelwert 25 bezogen auf die Gerätemasse verhindert die unerwünschten Ionenwanderungen.

## Patentansprüche

1. Vorrichtung zum Betreiben einer Gasentladungslampe (16), mit einem Gleichspannungswandler (10), der eine auf ein Bezugspotential (12) bezogene Eingangsspannung (11) in zumindest zwei vom Bezugspotential (12) verschiedene Ausgangspotentiale umwandelt, wobei die Gasentladungslampe (16) über eine Ansteuerschaltung (15) auf diese Ausgangspotentiale gebracht ist, dadurch gekennzeichnet, daß die Beträge der beiden Ausgangspotentiale unterschiedlich groß sind.

2. Vorrichtung nach Anspruch 1, dadurch gekennzeichnet, daß eine erste Ausgangsspannung (23), die das erste Ausgangspotential auf das Bezugspotential (12) bezieht, unterschiedliche Polarität besitzt wie eine zweite Ausgangsspannung (24), die das zweite Ausgangspotential auf das Bezugspotential (12) bezieht.

3. Vorrichtung nach einem der vorhergehenden Ansprüche, dadurch gekennzeichnet, daß die Gasentladungslampe (16) in einem Gehäuse untergebracht ist, dessen Potential auf dem Bezugspotential (12) liegt.

4. Verwendung der Vorrichtung nach einem der vorhergehenden Ansprüche in einem Scheinwerfer eines Kraftfahrzeugs.

## Claims

1. Device for operating a gas discharge lamp (16), having a dc-dc converter (10) which converts an input voltage (11) related to a reference potential (12) into at least two output potentials differing from the reference potential (12), the gas discharge lamp (16) being brought to these output potentials via a drive circuit (15), characterized in that the absolute values of the two output potentials differ in magnitude.

2. Device according to Claim 1, characterized in that a first output voltage (23), which relates the first output potential to the reference potential (12), has a different polarity from a second output voltage (24), which relates the second output potential to the reference potential (12).

3. Device according to one of the preceding claims, characterized in the gas discharge lamp (16) is accommodated in a housing whose potential is at the reference potential (12).

4. Use of the device according to the one of the preceding claims in a headlamp of a motor vehicle.

## Revendications

1. Dispositif pour la mise en oeuvre d'une lampe à décharge de gaz (16) comprenant un transformateur de tension continue (10) qui transforme une tension d'entrée (11) rapportée à un potentiel de référence (12) en au moins deux tensions de sortie différentes par rapport au potentiel de référence (12), la lampe à décharge de gaz (16) étant mise par un circuit de commande (15) à l'un des potentiels de sortie,
caractérisé en ce que
l'amplitude des deux potentiels de sortie est différente.

2. Dispositif selon la revendication 1,
caractérisé en ce qu'
une première tension de sortie (23) correspondant au premier potentiel de sortie rapporté au potentiel de référence (12) a une polarité différente de la seconde tension de sortie (24) qui rapporte le second potentiel de sortie au potentiel de référence (12).

3. Dispositif selon l'une des revendications précédentes,
caractérisé en ce que
la lampe à décharge de gaz (16) est logée dans un boîtier dont le potentiel est mis au potentiel de référence (12).

4. Application du dispositif selon l'une quelconque des revendications précédentes à un projecteur de véhicule automobile.
